# FASCICULE DE BREVET EUROPEEN

(11) **EP 0 867 662 B1**
(45) Date de publication et mention de la délivrance du brevet: **19.02.2003**
(21) Numéro de dépôt: 98400619.7
(22) Date de dépôt: 17.03.1998
(51) Int. Cl.: F24B 1/195

(54) **Cheminée à double foyer avec un dispositif de réglage de la combustion**
Doppelfeuer Kamin mit Verbrennungsregelung
Double fire fireplace with combustion control system

(30) Priorité: 27.03.1997 FR 9703758
(43) Date de publication de la demande: 30.09.1998
(73) Titulaire: CDK International, 60410 Verberie (FR)
(72) Inventeur: Couvreur, Michel, 76470 Le Treport (FR)
(74) Mandataire: Lhuillier, René

(56) Documents cités:
- EP-A- 0 200 595
- WO-A-81/02621
- DE-A- 3 614 998

## Description

L'invention se rapporte aux cheminées à double foyer avec un dispositif pour le réglage de la combustion et le réallumage des fumées en vue d'une amélioration du rendement et d'une diminution des gaz imbrûlés.

Une cheminée est dite à double foyer quand elle permet à la fois de fournir un feu ouvert et visible, mais aussi de disposer d'un récipient de combustion fermé ou partiellement fermé fonctionnant comme un poêle à bois traditionnel.

On connaît notamment par le FR-A 2 597 197 au nom du Demandeur un récipient de combustion du type cheminée, qui comporte deux niveaux de foyers : un foyer inférieur fermé, obturé à sa partie supérieure par deux volets susceptibles de se déplacer l'un par rapport à l'autre, et un foyer supérieur ouvert dont le fond est constitué par ces volets qui forment la base de ce foyer supérieur. Le récipient formant le foyer inférieur est entouré sur le fond et les côtés latéraux d'au moins une enveloppe pour la circulation de l'air qui se réchauffe au contact des parois dudit récipient.

Dans ce type d'appareil les fumées du foyer inférieur doivent donc circuler d'abord le long des parois latérales du récipient avant d'atteindre la paroi arrière et le conduit d'évacuation, et cela justement pour permettre un bon échange thermique avec l'air de l'enveloppe externe. Pour canaliser ces fumées vers le côté on peut intercaler entre la paroi du récipient et l'enveloppe à air, une première enveloppe fermée communiquant avec la chambre de combustion par une pluralité d'orifices.

Plus simplement, on équipe l'intérieur du foyer de combustion lui-même de plaques réfractaires verticales légèrement écartées des parois du récipient. Ainsi il y a une plaque de fond et deux plaques de côté qui s'étendent sur toute la hauteur du récipient et qui délimitent, intérieurement la chambre de combustion proprement dite du foyer intérieur, et extérieurement un couloir pour le passage des fumées entre lesdites plaques et les parois latérales du récipient. Bien entendu les plaques latérales ne s'étendent pas tout à fait jusqu'à la face frontale du récipient de combustion. Ainsi les fumées émises sont elles amenées à contourner par l'avant ces plaques latérales avant de revenir vers l'arrière, par les deux côtés, puis à converger vers la partie centrale de la paroi arrière et le conduit d'évacuation.

Durant ce trajet prolongé, les fumées et gaz de combustion cèdent le maximum de calories à l'air circulant dans l'enveloppe extérieure. De ce fait, à l'entrée du conduit d'évacuation, il y a une chute importante de la température des fumées. En outre il subsiste des gaz imbrûlés contenant de l'oxyde de carbone. C'est un inconvénient qu'il serait intéressant d'éliminer ou tout au moins d'atténuer, tant pour l'augmentation du rendement de l'appareil que pour des questions de sécurité et de pollution.

Le Demandeur s'est attaché à trouver une solution à ce problème, qui permet, dans certaines conditions de fonctionnement, un réallumage des fumées à la base du conduit d'évacuation, et en conséquence de diminuer l'émission de gaz imbrûlés et la concentration d'oxyde de carbone au niveau de ce foyer inférieur.

L'invention a donc pour objet principal une cheminée à double foyer avec un dispositif de réglage de la combustion, comportant une chambre de combustion pouvant être fermée, raccordée à un conduit d'évacuation et délimitée par une pluralité de plaques réfractaires, et dont les parois extérieures sont entourées d'une enveloppe destinée à la circulation de l'air, ladite chambre étant fermée par au moins une paroi supérieure amovible qui constitue la base d'un second foyer ouvert, dispositif selon lequel la paroi supérieure amovible est constituée de deux éléments séparables disposant de moyens de guidage autorisant leur écartement aisé l'un par rapport à l'autre pour le réglage de la fente d'induction complémentaire d'air comburant dans la chambre de combustion, et selon lequel une ouverture est prévue dans la plaque réfractaire de fond pour le passage direct des gaz de combustion vers le conduit d'évacuation en fonction de l'introduction d'air comburant entre les éléments séparables.

Avantageusement selon un mode de réalisation de l'invention, les éléments séparables sont des plaques coulissantes positionnées sur une cornière entourant l'orifice central de la plaque foyère, et en contrebas de sa face supérieure, pour mettre la plaque foyère et les plaques coulissantes au même niveau que les éléments maçonnés de la cheminée.

De même, un pan incliné est prévu le long de l'orifice central de la plaque foyère, du côté avant de la chambre de combustion.

L'écartement des plaques est prépositionné par des rainures et une barrette solidaire de la plaque avant.

Selon un autre mode de réalisation de l'invention, la section de l'ouverture de passage direct des produits de combustion vers le conduit d'évacuation est d'environ un dixième de la section normale de passage des produits de combustion par les côtés de l'appareil.

D'autres caractéristiques particulières et avantages de l'invention ressortiront de la description qui va suivre d'un exemple de réalisation dans lequel il est fait référence aux dessins annexés qui représentent :
Figure 1, une vue générale en perspective de la cheminée à double foyer
Figure 2, une autre vue en perspective de la cheminée, vue sous un autre angle, avec les plaques supérieures ouvertes
Figure 3, une vue en coupe verticale du récipient de combustion.
Figure 4, une vue partielle en coupe verticale, à plus grande échelle, de la partie supérieure du récipient de combustion.

On voit sur les figures 1 et 2 que le récipient de combustion 1 comporte une enceinte fermée 2 qui constitue la chambre de combustion du foyer inférieur, dont la face supérieure 3 est percée d'une ouverture fermée par deux éléments séparables qui dans ce cas sont des plaques coulissantes 4 et 5. Ces plaques constituent la base d'un second foyer supérieur qui, selon leur ouverture - peut communiquer avec le foyer inférieur.

En variante de réalisation, les plaques pourraient être remplacées par tout système basculant ou emboîtant.

La chambre 2 est fermée par des parois latérales 6, une paroi frontale 7 et une paroi arrière 8. La face supérieure 3 est une plaque foyère qui s'intègre avantageusement au ras des éléments maçonnés 9 comme on le voit plus clairement à la figure 2. Un conduit 10 d'évacuation des fumées qui communique avec le fond de la chambre de combustion 2, est disposé le long de la paroi arrière 8.

Tout autour de ladite chambre délimitée par ses parois verticales (6, 7, 8), est montée une enveloppe périphérique 11 destinée à la circulation de l'air qui se réchauffera au contact des parois du foyer inférieur. Cet air rentre dans l'enveloppe par un conduit 12 à proximité de la face avant du récipient de combustion et en ressort par un conduit 13 à proximité de la face arrière et du côté opposé.

A l'intérieur de la chambre de combustion 2, on a placé des plaques réfractaires verticales, à savoir deux plaques réfractaires latérales 14 parallèles aux parois latérales 6 du foyer, et une plaque réfractaire de fond 15 parallèle à la paroi arrière 8. Cette plaque de fond est avantageusement réalisée en deux parties indépendantes (15a, 15b) juxtaposées pour en faciliter le montage comme cela apparaît à la figure 1. Ces plaques réfractaires sont légèrement écartées des parois du récipient, et les plaques latérales 14 ne s'étendent pas jusqu'à la paroi frontale 7 du récipient. On comprend qu'ainsi les fumées et produits de combustion émis dans la chambre 2 sont amenées à contourner les plaques 14 puis à repartir vers l'arrière, en direction du conduit d'évacuation 10, dans les couloirs ainsi réalisés. Enfin, en face de ce conduit, on a prévu une ouverture circulaire 16 dans la plaque réfractaire de fond 15, sensiblement à mi-hauteur. Cette ouverture dont le rôle apparaîtra plus loin, présente un diamètre particulier en fonction des dimensions du foyer.

En se référant également aux figures 3 et 4, on remarque que les plaques coulissantes 4 et 5 sont positionnées sur une cornière 17 entourant l'orifice central de la plaque foyère 3. Ces cornières servant de support sont en contrebas de la face supérieure de la plaque foyère. Ainsi les plaques coulissantes se trouvent-elles à niveau avec la plaque foyère.

La plaque coulissante 5 est aisément dégagée vers l'avant grâce à un pan incliné 18 prévu le long de l'orifice central de la plaque foyère, du côté avant du récipient de combustion, les cornières latérales faisant office de coulisses pour la plaque 5. Ainsi la cornière 17 et le pan incliné 18 constituent ensemble les moyens de guidage des plaques (4, 5). On peut aussi, sans dégager complètement la plaque 5, l'écarter plus ou moins de la plaque 4 pour ménager entre les deux une fente plus ou moins large. Pour faciliter un positionnement plus rigoureux de cet écartement entre les deux plaques, on équipe avantageusement l'avant de la plaque 5 d'une barrette 19 qui peut se placer dans l'une de plusieurs rainures 20 écartées les unes des autres d'un certain nombre de pas qui correspondent à quelques écartement préréglés possibles des deux plaques.

On sait que ce type de cheminée à double foyer peut fonctionner de plusieurs façons. Il fonctionne comme un poêle fermé quand les plaques 4 et 5 obturent complètement l'orifice de la plaque foyère 3.

Le feu développe à l'intérieur de l'enceinte 2, l'essentiel des produits de combustion contournant les plaques réfractaires (14, 15) jusqu'au conduit d'évacuation 10. Peu de gaz de combustion passe directement du foyer vers le conduit par l'ouverture 16; la température est pratiquement la même de part et d'autre du trou.

La cheminée peut fonctionner aussi en cheminée classique, le feu étant créé au-dessus de la plaque foyère. En variante, si on entrouvre les plaques (4, 5) la cheminée fonctionnera avec un tirage normal et un tirage inversé vers le bas.

L'invention apporte une possibilité supplémentaire au fonctionnement en poêle fermé, en mettant à profit l'ouverture 16 prévue dans la plaque réfractaire 15 pour le passage direct des produits de combustion vers le conduit d'évacuation, et une induction complémentaire d'air comburant par la fente créée entre les deux plaques (4, 5) quand on les écarte l'une de l'autre, pour optimiser la combustion en fonction de la dépression dans le conduit d'évacuation.

Si l'on écarte légèrement la plaque 5 de la plaque 4 (premier cran de positionnement), la petite ouverture ménagée entre les deux va relancer le feu dans la chambre 2; une petite partie des gaz de combustion et des flammes passeront par le trou 16 directement vers le conduit 10. Si l'écartement est plus grand, l'arrivée d'air étant plus importante, ce passage direct est encore accentué et entraîne le réallumage des fumées à la base du conduit. Ainsi est éliminé ou au moins atténué l'émission de gaz toxique, en même temps qu'est amélioré le rendement de l'appareil. Le cheminement des gaz de combustion schématisé par des flèches à la figure 3, illustre bien leur trajet normal et leur trajet "court" par l'orifice 16.

Pour une bonne efficacité du réallumage, l'orifice 16 ne doit pas être d'un diamètre trop faible, auquel cas il serait inefficace. Il ne doit pas non plus avoir un diamètre trop important ce qui entraînerait trop de passage direct de gaz de combustion au détriment d'un bon échange thermique avec l'air de l'enveloppe périphérique 11. Avantageusement le diamètre de l'ouverture représente une section de passage des gaz de l'ordre de 13 cm². Pour un volume de la chambre 2 de l'ordre de 65 litres, la section des passages latéraux pour les produits de combustion contournant les plaques réfractaires latérales 14 est de l'ordre de 130 cm². Ainsi la section de l'ouverture de passage direct 16 des produits de combustion vers le conduit d'évacuation 10 est d'environ un dixième de la section normale de passage des produits de combustion par les côtés du dispositif.

En fonction de la vivacité du feu réalisé dans la chambre 2, l'utilisateur déplacera plus ou moins la plaque 5 pour activer la combustion et obtenir un réallumage des fumées.

Un tel système n'exclue pas le fonctionnement en double foyer, c'est-à-dire un feu dans la chambre 2 et un autre au-dessus de la plaque foyère 3.

Grâce au pan incliné 18, la plaque 5 est dégagée facilement hors de la plaque foyère 3, par exemple pour le chargement du bois dans la chambre de combustion (figure 2). On remarquera que les deux plaques 4 et 5, en position fermées ou entrouvertes sont au même niveau que la plaque foyère 3 et que les éléments maçonnés 9 ce qui présente un grand avantage sur le plan de l'esthétique.

## Revendications

1. Cheminée à double foyer avec un dispositif de réglage de la combustion, comportant une chambre de combustion (2), pouvant être fermée, raccordée à un conduit d'évacuation (10) et délimitée par une pluralité de plaques réfractaires (14, 15), et dont les parois extérieures (6, 7, 8) sont entourées d'une enveloppe (11) destinée à la circulation de l'air, ladite chambre (2) étant fermée par au moins une paroi supérieure amovible qui constitue la base d'un second foyer ouvert, **caractérisé en ce . que** la paroi supérieure amovible est constituée de deux éléments séparables (4, 5) disposant de moyens de guidage (17, 18) autorisant leur écartement aisé l'un par rapport à l'autre pour le réglage de la fente d'induction complémentaire d'air comburant dans la chambre de combustion (2), et **en ce qu'**une ouverture (16) est prévue dans la plaque réfractaire de fond (15) pour le passage direct des gaz de combustion vers le conduit d'évacuation (10) en fonction de l'introduction d'air comburant entre les éléments séparables (4, 5).

2. Cheminée à double foyer selon la revendication 1, **caractérisé en ce que** les éléments séparables sont des plaques coulissantes (4, 5), positionnées sur une cornière (17) entourant l'orifice central de la plaque foyère (3), et en contrebas de sa face supérieure, pour mettre la plaque foyère et les plaques coulissantes (4, 5) au même niveau que les éléments maçonnés (9) de la cheminée.

3. Cheminée à double foyer selon la revendication 2, **caractérisé en ce qu'**un pan incliné (18) est prévu le long de l'orifice central de la plaque foyère (3), du côté avant de la chambre de combustion (2).

4. Cheminée à double foyer selon la revendication 2, **caractérisé en ce que** l'écartement des plaques (4, 5) est prépositionné par des rainures (20) et une barrette (19) solidaire de la plaque avant (5).

5. Cheminée à double foyer selon la revendication 1, **caractérisé en ce que** la section de l'ouverture (16) de passage direct des produits de combustion vers le conduit d'évacuation (10) est d'environ un dixième de la section normale de passage des produits de combustion par les côtés du dispositif.

## Patentansprüche

1. Doppelfeuerstellen-Kamin mit einer Vorrichtung zur Verbrennungsregelung, eine Brennkammer (2) umfassend, die geschlossen werden kann, verbunden ist mit einem Abzugkanal (10) und abgegrenzt wird durch eine Vielzahl feuerfester Platten (14, 15), und deren Außenwände (6, 7, 8) von einer Hülle (11) umgeben sind, die der Luftzirkulation dient, wobei die genannte Kammer (2) durch wenigstens eine entfembare obere Wand geschlossen wird, die die Basis einer zweiten, offenen Feuerstelle bildet,
**dadurch gekennzeichnet,**
**dass** die entfernbare obere Wand durch zwei trennbare Elemente (4, 5) gebildet wird, wobei Führungseinrichtungen (17, 18) vorgesehen sind, die es leicht machen, diese Elemente voneinander zu entfernen, um den Spalt zur Einleitung der Verbrennungsluft in die Brennkammer (2) zu regeln bzw. einzustellen, und dadurch, dass in der hinteren feuerfesten Platte (15) eine Öffnung (16) vorgesehen ist, für den direkten Durchzug der Verbrennungsgase in den Abzugkanal (10) in Abhängigkeit von der Einleitung der Verbrennungsluft zwischen den trennbaren Elementen (4, 5).

2. Doppelfeuerstellen-Kamin nach Anspruch 1, **dadurch gekennzeichnet, dass** die trennbaren Elemente Schiebeplatten (4, 5) sind, angeordnet auf einem Winkelprofil (17), das die zentrale Öffnung der Feuerstellenplatte (3) umgibt, unterhalb ihrer Oberseite, so dass die Feuerstellenplatte und die Schiebeplatten(4, 5) sich auf demselben Niveau wie die gemauerten Elemente (9) des Kamins befinden.

3. Doppelfeuerstellen-Kamin nach Anspruch 2, **dadurch gekennzeichnet, dass** längs der zentralen Öffnung der Feuerstellenplatte (3) eine schräge Ebene (18) vorgesehen ist, auf der Vorderseite der Brennkammer (2).

4. Doppelfeuerstellen-Kamin nach Anspruch 2, **dadurch gekennzeichnet, dass** die möglichen Abstände der Platten (4, 5) voneinander von vornherein festgelegt sind durch Rillen (20) und eine mit der vorderen Platte (5) fest verbundene Leiste (19).

5. Doppelfeuerstellen-Kamin nach Anspruch 1, **dadurch gekennzeichnet, dass** der Querschnitt der Durchzugöffnung (16) der Verbrennungsprodukte in Richtung des Abzugkanals (10) ungefähr ein Zehntel des normalen Durchzugquerschnitts der Verbrennungsprodukte durch die Seiten der Vorrichtung beträgt.

## Claims

1. A double hearth fireplace with a device for regulating combustion, comprising a combustion chamber (2), able to be closed, connected to a discharge duct (10) and defined by a plurality of refractory slabs (14,15), and the exterior walls (6,7,8) of which are surrounded by a casing (11) for the circulation of air, the said chamber (2) being closed by means of a movable upper wall which constitutes the base of a second open hearth, **characterised in that** the movable upper wall is constituted by two separable elements (4,5) arranged on guiding means (17,18) allowing their easy separation relative to each other for regulating the induction slot for supplementing combustive air in the combustion chamber (2), and **in that** an opening (16) is provided in the back refractory slab (15) for the direct passage of combustion gases to the discharge duct (10) on the introduction of combustive air between the separable elements (4,5).

2. A double hearth fireplace according to claim 1, **characterised in that** the separable elements are sliding plates (4,5), positioned on a bar surrounding the central opening of the hearth plate (3) and below its upper face, to place the hearth plate and the sliding plates (4,5) at the same level as the facing walls (9) of the fireplace.

3. A double hearth fireplace according to claim 2, **characterised in that** an inclined surface (18) is provided along the central opening of the of the hearth plate (3), in front of the combustion chamber (2).

4. A double hearth fireplace according to claim 2, **characterised in that** the separation of the plates (4,5) is adjusted by grooves (20) and a bar (19) solid with the front plate (5).

5. A double hearth fireplace according to claim 1, **characterised in that** the section of the opening (16) for the direct passage of the combustion products to the discharge duct (10) is about one tenth of the normal section for the passage of combustion products by the sides of the device.
